# EUROPÄISCHE PATENTSCHRIFT

(11) **EP 3 621 485 B1**
(45) Veröffentlichungstag und Bekanntmachung des Hinweises auf die Patenterteilung: **08.02.2023**
(21) Anmeldenummer: 18724522.0
(22) Anmeldetag: 09.05.2018
(51) Int. Cl.: A47B 88/956

(54) **BEFESTIGUNGSBESCHLAG FÜR EINE BLENDE**
ANCHORAGE FITTING FOR A FRONT PANEL
FERRURE DE FIXATION POUR UNE FAÇADE DE TIROIR

(30) Priorität: 10.05.2017 EP 17170432
(43) Veröffentlichungstag der Anmeldung: 18.03.2020
(73) Patentinhaber: Held, Wolfgang, 6971 Hard (AT)
(72) Erfinder: Held, Wolfgang, 6971 Hard (AT)
(74) Vertreter: Jeck, Anton
(86) Internationale Anmeldenummer: PCT/EP2018/062145
(87) Internationale Veröffentlichungsnummer: WO 2018/206727

(56) Entgegenhaltungen:
- EP-A1- 0 323 822
- WO-A1-2010/136228
- WO-A1-2012/055156
- DE-U1-202014 002 229
- TW-B- I 548 371

## Beschreibung

Die Erfindung betrifft einen Befestigungsbeschlag für eine Blende an einer offenen Stirnseite einer Schublade nach dem Oberbegriff des Anspruchs 1.

Ein derartiger Blenden-Befestigungsbeschlag ist durch die DE 20 2014 002 229 U1 bekannt und weist eine Blende auf, die auf ihrer Rückseite zwei auf die Außenseiten der Seitenwände der Schublade ausgerichtete Blenden-Montageteile und die Seitenwände der Schublade zwei die Blenden-Montageteile aufnehmende Beschlagteile tragen, wobei die Blenden-Montageteile in den Beschlagteilen festlegbar sind. Der Blenden-Befestigungsbeschlag und die Blendenmontageteile weisen weitere Merkmale auf, und zwar:

Die Blenden-Beschläge weisen einen im Abstand zur Rückseite der Blende angeordneten, horizontal ausgerichteten Kupplungsbolzen auf;
die Blenden-Befestigungsteile der Schublade weisen drehbar und horizontal begrenzt verschiebbare Feststellmittel mit einem Führungsschlitz zur Aufnahme von Kupplungsbolzen der Blenden-Montageteile auf;
beim Anbringen der Blende sind die Kupplungsbolzen auf die Einführöffnungen der Führungsschlitze der Feststellmittel ausgerichtet, wobei bei weiterem Einführen der Kupplungsbolzen in die Beschlagteile der Schublade die Feststellmittel verdrehbar und horizontal verschiebbar in eine End- und Verbindungsstellung bringbar sind und in der Verbindungsstellung liegt die Blende mit der Rückseite an der Stirnseite der Schublade an, wobei die Kupplungsbolzen der Blenden-Montageteile in der Verbindungsstellung unlösbar in den Beschlagteilen der Schublade festgelegt sind.

Die EP 0 323 822 lehrt eine Schublade mit Auszugsgarnitur welche eine Frontplatte mit Haltewinkeln aufweist, die über Exzenter gegenüber den Zargen der Schublade höhenverstellbar sind. Die erfindungsgemäßen Feststellmittel, welche gegen ein Öffnen durch bloße Rotation abgesichert sind, werden durch diese Druckschrift jedoch nicht gelehrt.

Die WO 2010/136228 A1 lehrt ebenfalls eine Schubladenanordnung mit einem Exzenter zum Einstellen der Ausrichtung der Frontplatte gegenüber den Zargen, wobei eine Verbindung zwischen der Frontplatte und Zarge durch ein Klammersystem bereitgestellt wird, welches in eine zweiteilige Aufnahme der Frontplatte eingreift. Durch gegenläufige Rotationsbewegung der beiden Arme des Klammersystems kann eine Verbindung zwischen Front Beschlag und Zarge gelöst werden. Eine Translationsbewegung von Feststellmitteln zum Lösen einer Verbindung mit einem Bolzen wird jedoch nicht offenbart.

Aus der TW I 548 371 B ist ein Blenden-Befestigungsbeschlag bekannt, bei dem eine Neigungsverstellung der Blende mittels eines Teils eines mehrteiligen Seitenwandbeschlags durchführbar ist, der einen Blendenbeschlag aufnimmt und diesen relativ zu sich unveränderlich in seiner Lage festhält, wobei der Teil des Seitenwandbeschlags gegenüber einem anderen Teil des Seitenwandbeschlags, der ortsfest an der Seitenwand befestigt ist, so relativ bewegbar ist, dass eine Neigungsverstellung der Blende ermöglicht ist. Eine mechanisch einfache und stabile Neigungsverstellung mit geringer, möglichst nur die Blende selbst betreffende, Massenbewegung erscheint damit nicht gegeben. Auch dürfte eine Verwendung des Blenden-Befestigungsbeschlags bei hohen Schubladen, die ggf. mehr als einen Blendenbeschlag auf einer Seite der Schublade aufweisen und die an dem Seitenwandbeschlag befestigt werden, bei gleichzeitig einfacher Einstellung der Blendenneigung schwierig sein.

In der WO 2012/055156 A1 ist in einer ersten Ausführungsform ein Blenden-Befestigungsbeschlag beschrieben, bei dem ein mehrteiliger Blendenbeschlag einen Teil aufweist, der relativ zu einer Senkrechten zur Rückwand der Blende um einen Drehpunkt innerhalb des Blendenbeschlags verschwenkbar ist, wobei der Teil in seiner Lage unveränderlich in einem Seitenwandbeschlag aufgenommen und festgehalten ist. Durch die Verschwenkbarkeit des Teils ist eine Neigungsverstellung der Blende ermöglicht. Die mechanische Stabilität des Blendenbeschlags erscheint durch die Fixierbarkeit der Neigungseinstellung im Drehpunkt anfällig für eine unbeabsichtigte Verstellung der Blende. Auch erscheint diese Ausführungsform nicht für die Verwendung bei hohen Schubladen geeignet. Eine zur TW I 548 371 B im Wesentlichen identische zweite Ausführungsform der Befestigung des Blendenbeschlags ist ebenfalls beschrieben.

Bei diesen bekannten Blenden-Befestigungsbeschlägen und Blenden-Montageteilen hat sich herausgestellt, dass es wünschenswert wäre, über die erreichte, einfache Horizontalverstellbarkeit und Vertikalverstellbarkeit der Blende hinaus eine einfache Neigungsverstellbarkeit der Blende zu erreichen.

Es ist daher Aufgabe der Erfindung, einen Befestigungsbeschlag so weiterzuentwickeln, dass die Blende ohne manuelle Montagearbeit mit einem Neigungswinkel an der Schublade angebracht und festgelegt werden kann, d. h. einfach durch Anbringen. Die gestellte Aufgabe wird durch die Merkmale des Anspruchs 1 gelöst.

Erfindungsgemäß handelt es sich um einen Befestigungsbeschlag zur Befestigung einer Blende an einer Schublade, bei dem der Einstellkörper als Exzenterbolzen ausgebildet ist, und bei dem entweder Mittel zur Neigungsverstellung eine zum Blenden-Beschlagteil gerichtete Gabel des Blenden-Montageteils umfassen, die den Exzenterbolzen aufnimmt oder bei dem die Mittel zur Neigungsverstellung ein längliches, auf dem Blenden-Beschlagteil vertikal angeordnetes Leitblech umfassen, wobei der Exzenterbolzen bzw. ein Ende des Leitblechs abwechselnd an Endanlageflächen des Blenden-Montageteils und einem über diesem angeordneten, zusätzlichen Blenden-Montageteil anlegbar sind und wobei ein zweites Ende des Leitblechs mit dem Exzenterbolzen in Verbindung steht.

Nach einem Grundgedanken der vorliegenden Erfindung ist ein Befestigungsbeschlag vorgesehen, der Mittel zur Neigungseinstellung und/oder mindestens eine Führungspartie aufweist, in welcher ein Feststellmittel verfahrbar gelagert ist. Neigungseinstellung und die Merkmale mit Bezug zur Führungspartie und seiner verfahrbaren Anordnung, können demnach unabhängig voneinander verwirklicht sein. Erfindungsgemäß sind Feststellmittel, all diejenigen Elemente und mittel, die geeignet sind eine Verbindung mit einem Gegenstück an einer Schubladenblende zu bilden. Insbesondere kann es sich bei dem Feststellmittel um einen Fanghaken handeln.

Auf diese Weise ist die Montage in Bezug auf die Neigungseinstellung der Blende mit einem einfachen ausgerichteten Zusammenfügen der Blenden-Montageteile und der Beschlagteile der Schublade vollzogen.

In einer vorteilhaften Ausgestaltung der Erfindung weist das Blenden-Montageteil blendenseitige Durchbrechungen auf, mittels derer es beispielsweise über Schrauben oder rastbare Bolzenverbindungen mit der Blende verbindbar ist.

Bevorzugt ist außerdem, dass die Achse des Einstellkörpers und die Verschwenkachse der Blende parallel verlaufen. Dabei kann die Blende um einen Winkel von bis zu +/- 5 Grad verschwenkbar sein.

Bei hohen Blenden sind die Exzenterbolzen bevorzugt durch eine Ausnehmung des Leitblechs an seinem einen Ende geführt und im Blenden-Beschlagteil gelagert, wobei das Leitblech an seinem anderen Ende ein um 90° abgewinkeltes Teil aufweist.

In besonders bevorzugten Ausführungsformen ist das Blenden-Montageteil relativ zum Blenden-Beschlagteil vertikal bzw. horizontal verstellbar.

In einer vorteilhaften Ausgestaltung der Erfindung ist das Blenden-Montageteil relativ zum Blenden-Beschlagteil mittels des als Exzenterbolzen ausgebildeten Einstellkörpers vertikal verstellbar.

In einer weiteren vorteilhaften Ausgestaltung der Erfindung ist das Blenden-Montageteil relativ zum Blenden-Beschlagteil mittels einer Schraubverbindung horizontal verstellbar.

Mindestens ein Auslöseelement ist bevorzugt zum Lösen der Verbindung zwischen Feststellmittel und dem Blenden-Montageteil an dem Blendenbeschlagteil vorgesehen.

Besonders bevorzugt weist das Blenden-Beschlagteil mindestens zwei Feststellmittel auf, wobei die einzelnen Feststellmittel mittels separater Auslöseelemente lösbar sind.

Eine weitere vorteilhafte Ausgestaltung der Erfindung erlaubt eine rastbare Verbindung des Blenden-Montagteils mit dem Blenden-Beschlagteil mittels eines im Blenden-Montageteil gelagerten Feststellbolzen, der in ein bewegliches, federbelastetes und rastbares Feststellmittel des Blenden-Beschlagteils durch horizontales Ineinanderschieben einrastet und über ein Auslöseelement mit einem ausklappbaren Betätigungsteil entgegen der Federkraft gelöst werden kann, wobei das Feststellmittel einen geschlitzten Teil aufweist, der im gelösten Zustand mit einem horizontalen Schlitz des Beschlagteils fluchtet, wobei der Feststellbolzenwährend des Verbindungsvorgangs horizontal in beide Schlitze einschiebbar ist und wobei im eingerasteten Zustand der Schlitz des Feststellmittels gegenüber dem Schlitz des Beschlagteils gedreht ist und ein Herausgleiten des Fanbolzens aus dem Feststellmittel verhindert. Vorzugsweise kann das Feststellmittel hakenförmig ausgebildet sein.

In einer weiteren Ausgestaltung der Erfindung weist des Blenden-Beschlagteil abgewinkelte Bereiche auf, die eine einfache Verbindung mit einem Seitenteil der Schublade ermöglichen, wobei die Verbindung mittels Schrauben, Nieten, rastbaren oder verpressbaren Bolzen etc. sicherbar ist. Besonders bevorzugt ist es vorgesehen, dass mindestens ein Auslöseelement zum Lösen der Verbindung zwischen Feststellmittel und dem Blenden-Montageteil an dem Blendenbeschlagteil vorgesehen ist.

Vorzugsweise ist es vorgesehen, dass der Blenden-Beschlagteil mindestens zwei Feststellmittel aufweist, wobei die einzelnen Feststellmittel mittels separater Auslöseelemente lösbar sind.

Besonders zweckmäßig ist es nach einer Weiterbildung der Erfindung, dass durch Betätigen eines einzelnen Auslöseelements an einem Blenden-Beschlagteil die Verbindungen zwischen mindestens zwei Blenden-Montageteilen und den jeweiligen Feststellmitteln des Blenden-Beschlagteils lösbar sind, wobei eine Entkoppelungseinrichtung mit dem Auslöseelement in Wirkverbindung steht, und ausgebildet ist, die einzelnen Verbindungen zwischen Feststellmitteln und Montageteilen verzögert beziehungsweise zeitlich versetzt zu einander zu lösen.

Weitere vorteilhafte Ausgestaltungen sind den Unteransprüchen entnehmbar.

Die Erfindung wird nun anhand von in den beiliegenden Zeichnungen dargestellten Ausführungsbeispielen näher erläutert. Es zeigen:
- Fig. 1 + 2: zeigen eine perspektivische Ansicht eines Blenden-Beschlagteils und -Montageteils in zusammengebautem und getrenntem Zustand,
- Fig. 3 + 4: zeigen das Blenden-Beschlagteil und -Montageteil, in Explosionsdarstellung in erster und zweiter perspektivischer Ansicht,
- Fig. 5: zeigt ein Blenden-Beschlagteil und -Montageteil nach Fig. 1 mit drei verschieden geneigten Stirnseiten in zusammengebautem Zustand und in Seitenansicht,
- Fig. 6 + 7: zeigen eine Seitenansicht eines Blenden-Beschlagteils und der -Montageteile für hohe Schubläden, in Explosionsdarstellung in erster und zweiter perspektivischer Ansicht,
- Fig. 8: zeigt das Blenden-Beschlagteil und die -Montageteile nach Fig. 6 in zusammengebautem Zustand und in Seitenansicht,
- Fig. 9 + 10: zeigen weitere Details des Feststell- und Auslösemechanismus.

In Fig. 1 ist ein Blenden-Beschlagteil 1 für eine nicht dargestellte Schublade dargestellt, wobei die Ansicht auf die der Seitenwand der Schublade zugekehrte Befestigungsseite gerichtet ist. Das Blenden-Beschlagteil 1 weist zur einfachen Verbindung mit dem Seitenteil der Schublade abgewinkelte Bereiche 14 auf, wobei die Verbindung mittels Schrauben, Nieten, rastbaren oder verpressbaren Bolzen etc. sicherbar ist. Ein mit dem Blenden-Beschlagteil 1 verbundenes Blenden-Montageteil 2 ist über Bohrungen 13 im Montageteil 2 und entsprechenden Schrauben 12 oder rastbaren Bolzenverbindungen mit der Rückseite der Blende verschraubt. Ein Feststellbolzen 3 des Blenden-Montageteils 2 verbindet dieses mit dem Feststellmittel 7 des Blenden-Beschlagteils 1 in einem vorgegebenen Abstand zur Rückseite der Blende. Die Blende der Schublade trägt zwei derartige Blenden-Montageteile 2, die mit entsprechenden Blenden-Beschlagteilen 1 verbunden sind, in einem Abstand, der auf die Abmessung der Außenseiten der beiden Seitenwände der offenen Stirnseite der Schublade angepasst ist.

Die Fig. 1 zeigt auch zwei Schenkel einer zum Blenden-Beschlagteil 1 gerichteten Gabel 4 des Blenden-Montageteils 2, die einen als Exzenterbolzen ausgebildeten Einstellkörper 5 einfasst. Durch Drehen dieses Einstellkörpers 5 um seine Achse 5a kann die Lage der Gabel 4 um den Feststellbolzen 3 verschwenkt und damit die Neigung der Blende, beispielsweise mittels eines Kreuzschlitz-Schraubendrehers, verändert werden. Ferner ist ein Auslöseelement 6 dargestellt, das bei Betätigung in nicht dargestellter, aber in der DE 20 2014 002 229 U1 gezeigten Weise die beiden Teile 1, 2 voneinander trennt. Dieses Auslöseelement 6 kann mit einem ausklappbaren Betätigungsteil 6' ausgebildet sein.

Die Fig. 2 zeigt den Feststellbolzen 3, welcher vorzugsweise drehbar und/oder horizontal verschiebbar ist, der in ein Feststellmittel 7 des Blenden-Beschlagteils 1 eingreift. Es können auch Mittel zur vertikalen und horizontalen Verstellung der Blende vorhanden sein. Mit Hilfe eines als Exzenterbolzen ausgebildeten Einstellkörpers 15, der in einer entsprechenden Durchbrechung des Blenden-Beschlagteils 1 gelagert und mit einem beweglichen Teil des Blenden-Beschlagteils verbunden ist, ist das Blenden-Montageteil 2 und damit die Blende relativ zum Blenden-Beschlagteil 1 vertikal verstellbar. Mit Hilfe einer Schraubverbindung des Feststellbolzens 3 mit dem Blenden-Montageteil 2 ist das Blenden-Montageteil 2 relativ zum Blenden-Beschlagteil 1 horizontal verstellbar, wobei der Feststellbolzen 3 in seinem inneren Bereich einen kleineren Durchmesser und an seinen beiden äußeren Bereichen einen größeren Durchmesser aufweist und die nach innen liegenden Anlageflächen der äußeren Bereiche in Wirkverbindung mit dem aufnehmenden Feststellmittel 7 des Blenden-Beschlagteils 1 bzw. mit dem Blenden-Beschlagteil 1 stehen und die horizontale Verstellung bewirken.

In den Figuren 3 + 4 sind das Blenden-Beschlagteil und das Blenden-Montageteil, in Explosionsdarstellung in erster und zweiter perspektivischer Ansicht zu sehen.

Die Fig. 5 zeigt ein Blenden-Beschlagteil nach Fig. 1 mit drei verschieden geneigten Stirnseiten:
- senkrecht
- geneigt nach oben
- geneigt nach unten

Für hohe Schubläden ist die in den Figuren 6, 7 und 8 gezeigte Ausführungsform vorteilhaft.

Die Blende gemäß den Figuren 6 bis 8 trägt auf ihrer Rückseite ausgerichtete Blenden-Montageteile 2', 2" für jedes Seitenteil/Zarge und die Seitenwände der Schublade jeweils die Blenden-Montageteile 2`, 2" aufnehmende Blenden-Beschlagteile 1', die mittels Feststellmittel 7', 7" des Blenden-Beschlagteils 1' und Feststellbolzen 3', 3" der Blenden-Montageteile 2', 2" betrieblich verbindbar sind. Jedes Blenden-Beschlagteil ist also mit mindestens 2 Montageteilen 2', 2" verbunden. Die Blenden-Montageteile 2, 2' und die Blenden-Beschlagteile 1' weisen Mittel 4', 4", 8 zur Neigungseinstellung der Blende auf, die mit Einstellkörpern 5` der Blenden-Beschlagteile 1' in Wirkverbindung stehen. Zur Trennung der Teile 1' und 2', 2" kann das Betätigungsteil 6`, beziehungsweise das mit dem Betätigungsteil 6' wirkverbundene Auslöseelement 6 betätigt werden, wodurch die Feststellmittel 7', 7" von den Bolzen 3', 3" lösend getrennt werden.

Grundsätzlich kann es nach der vorliegenden Erfindung vorgesehen sein, dass mindestens zwei Auslöseelemente 6 vorgesehen sind, wobei jeweils ein Auslöseelement 6 jeweils eines der Feststellmittel 7', 7" von einem der Bolzen 3', 3" löst. Grundsätzlich können eine beliebige Anzahl von Feststellmitteln und entsprechenden Montageteilen 2, 2' an jedem der Blenden-Beschlagteile 1, 1' vorgesehen sein. Besonders bevorzugt können die einzelnen Feststellmittel bei jeder dieser Ausführungsformen unabhängig voneinander lösbar sein.

Figur 9 zeigt eine Ausführungsform des erfindungsgemäßen Beschlagteils 1,1', welches mit zwei Feststellmitteln 7', 7" ausgebildet ist, wobei die einzelnen Feststellmittel jeweils mit einem Auslöseelement 18, 19 wirkverbunden sind. Diese sind separat voneinander betätigbar, wobei jeweils ein Auslöseelement 18, 19 eines der Feststellmittel aus seiner Verbindung mit dem jeweiligen Bolzen löst. In den Beispielen II bis IV sind die beiden Auslöseelemente 18, 19 in verschiedenen Zuständen dargestellt. Figur 9 II zeigt die beiden Auslöseelemente 18, 19 in einer ersten Position, in welcher beide Feststellmittel 7`, 7" verschlossen sind. Figur 9 III zeigt das Auslöseelement 18 in einer gegenüber seiner ersten Position gemäß Figur 9 II nach unten ausgelenkten zweiten Position, wodurch das obere Feststellmittel 7" geöffnet wird. Die entsprechende Bewegung der Einzelteile wird durch die beiden Pfeile in Figur 9 III dargestellt. Gemäß Figur 9 III bleibt bei der dort dargestellten Bewegung des Ausleselöseelements 18 das Auslöseelement 19 in seiner ersten Position gemäß Figur 9 II, wobei das untere Feststellmittel 7' in seinem verschlossenen Zustand gemäß Figur 9 II verbleibt.

Gemäß Figur 9 IV verbleibt das Auslöseelement 18 in einer seiner ersten Position gemäß Figur 9 II, wobei das Auslöseelement 19 in eine zweite Position nach unten verlagert wird. Durch diese Verlagerung wird das untere Feststellmittel 7' geöffnet. Die beiden miteinander in Zusammenhang stehenden Bewegungen von Auslöseelement 19 und Feststellmittel 7' sind durch die in Figur 9 IV dargestellten Pfeile verdeutlicht. Grundsätzlich können die beiden Auslöseelemente 18, 19 gleichzeitig jedoch unabhängig voneinander betätigt werden.

Wie besonders durch einen Vergleich der Figuren 9 II und 9 III verdeutlicht wird, kann für eine ordnungsgemäße Bewegung der einzelnen Feststellmittel 7', 7" eine Verschiebung des Verbindungselements 17 entlang einer Führungspartie, welche als Langnut 16 ausgebildet sein kann, erforderlich. In einem geschlossenen Zustand, wie er beispielsweise in Figur 9 II dargestellt ist, befindet sich das Verbindungselement 17 in einem rechten beziehungsweise hinteren Bereich der Führungspartie/Langnut 16. Beim Öffnen des Feststellmittels, wie es beispielsweise in Figur 9 III für das Feststellmittel 7" dargestellt ist, wird das Verbindungselement 17 zusammen mit dem Feststellmittel 7" nach links beziehungsweise in einen vorderen Bereich der Langnut 16 verschoben.

Nach dieser Ausführungsvariante kann demnach davon gesprochen werden, dass das Feststellmittel 7', 7" für seine Bewegung zwischen einer geöffneten und einer geschlossenen Position keine Rotationsachse mit festem Bezugssystem aufweist sondern vielmehr mit einer Führungspartie verwirklicht ist, innerhalb welcher eine Verlagerung des Feststellmittels 7', 7" durch Translation bewirkt wird.

Oberhalb jedes Feststellmittels 7', 7" kann ein Vorsprung 20 vorgesehen sein, welcher verhindert, dass das Feststellmittel 7', 7" durch bloße Rotation des Feststellmittels 7', 7" um das Verbindungselement 17 aus einer geschlossenen in eine geöffnete Position verlagerbar ist. Erfindungsgemäß kann daher eine Sicherung, vorzugsweise in Form des Vorsprungs 20 bestehen, die die Bewegung des Feststellmittels 7', 7" von einer geschlossenen in eine geöffnete Position nur dann ermöglicht, wenn eine Translation des Verbindungselements 17 an dem Feststellmittel 7', 7" aus einer hinteren beziehungsweise zurückgezogenen Position entlang der Führungspartie/Langnut 16 in eine vordere Position der Führungspartie/Langnut 16 erfolgt. Die vordere Position kann hierbei der Blende der Schublade zugewandt sein.

Eine geöffnete Position eines Feststellmittels 7', 7" kann insbesondere dann vorliegen, wenn ein Bolzen 3', 3" aus einem Aufnahmebereich des Feststellmittels 7', 7" entfernbar und somit eine Verbindung zwischen dem Blenden-Beschlagteil 1' und dem Blenden-Montageteil 2', 2" lösbar ist.

Figur 9 I zeigt die Auslöseelemente 18 und 19 gegenüber dem Blenden-Beschlagteil 1' in einer Explosionsdarstellung. Die Auslöseelemente 18 und 19 können gegenseitig jeweils als schienenartige Führung für das andere Auslöseelement dienen, wobei eine Betätigung der beiden Auslöseelemente 18, 19 jeweils in einem unteren Bereich des Blenden-Beschlagteils 1' ermöglicht ist. Hierfür kann wiederum jeweils ein Betätigungsteil 6' an dem jeweiligen Auslöseelement 18, 19 vorgesehen sein, welches vorzugsweise ausklappbar ist.

Figur 10 zeigt eine Ausführungsform des erfindungsgemäßen Blenden-Beschlagteils 1', bei welchem mittels eines einheitlichen Auslöseelements 6 eine entkoppelte Öffnungsbewegung zwischen den beiden Feststellmitteln 7', 7" bewirkbar ist. Figur 10 I zeigt die Ausführungsform in einer Explosionsdarstellung mit einem Auslöseelemente 6, an welchem ein Eingriff 21 in eine Feder 22 vorgesehen ist, wobei die Feder 22 auf das untere Feststellmittel 7' direkt oder indirekt zum Öffnen des Feststellmittels einwirken kann. In einem oberen Bereich des Auslöseelements 6 ist eine Öffnung 23 angeordnet, welche mit einem Betätigungselement zum Öffnen des oberen Feststellmittels 7" in Verbindung steht.

Durch eine schrittweise Betätigung des Auslöseelements 6 können nacheinander zuerst das untere Feststellmittel 7' durch eine Bewegung des Auslöseelements 6 in eine erste Position nach unten geöffnet werden und anschließend das obere Feststellmittel 7" durch eine weitere Bewegung des Auslöseelements 6 in eine zweite Position, welche vorzugsweise noch weiter unten als die erste Position gegenüber einer Ausgangsposition, wie sie in Figur 10 II dargestellt ist, geöffnet werden. Die jeweilige Bewegung des Auslöseelements 6 und die daraus resultierende Öffnung der einzelnen Feststellmittel 7', 7" nacheinander ist in den Figuren 10 III bis V durch die Pfeile am Auslöseelemente 6 und den Feststellmitteln 7', 7" dargestellt.

Ein gemeinsames Lösen der beiden Feststellmittel 7', 7" durch Betätigen des gemeinsamen Auslöseelements 6 von ihren jeweiligen Bolzen, beziehungsweise aus ihrer geschlossenen Position in eine geöffnete Position, ist somit durch die Ausführungsform gemäß Figur 10 I bis V vermieden.

Die Mittel zur Neigungsverstellung umfassen ein längliches, auf dem Blenden-Beschlagteil 1' vertikal angeordnetes Leitblech 8, wobei das Ende 9' des Leitblechs 8 bzw. der Einstellkörper 5' abwechselnd an Endanlageflächen 4`, 4" des Blenden-Montageteils 2' und einem über diesem angeordneten, zusätzlichen Blenden-Montageteil 2" anlegbar sind und ein Ende des Leitblechs 8 mit einem Einstellkörper 5' in Verbindung steht. Das Leitblech 8 ist in der Mitte mit einem Langloch 10 versehen, in dem ein Gleitbolzen 11 gleitet. Durch Drehen des als Exzenterbolzen ausgebildeten Einstellkörpers 5` um seine Achse 5a`, wird nach Fig. 8 entweder das untere Blenden-Montageteil 2' oder das obere Blenden-Montageteil 2" verstellt und so ein Verschwenken der Blende um den als Achse wirkenden Gleitbolzen 11 entweder nach oben oder unten bewirkt. Der Einstellkörper 5' ist dazu durch eine Ausnehmung des Leitblechs 8 an seinem einen Ende 9 geführt und im Blenden-Beschlagteil 1' gelagert, wobei der Einstellkörper 5` auch als Wirkfläche zur Erzeugung der Verschiebekraft an der Endanlagefläche 4' des Blenden-Montageteils 2' dient. Das Leitblech 8 weist außerdem an seinem anderen Ende 9' ein um 90° abgewinkeltes Teil auf, welches ebenfalls als Wirkfläche zur Erzeugung der Verschiebekraft an der Endanlagefläche 4" des Blenden-Montageteils 2" dient.

Die Achse 5a, 5a' des Einstellkörpers und die Verschwenkachse der Blende verlaufen parallel zur Boden- oder Deckseite der Schublade und die Blende ist zu ihrer optimalen Einstellung und Ausrichtung zum Schrankkorpus um einen Winkel von bis zu +/- 5 Grad verschwenkbar.

## Patentansprüche

1. Befestigungsbeschlag zur Befestigung einer Blende an einer Schublade, wobei der Befestigungsbeschlag Blenden-Beschlagteile (1, 1') zur Montage an Seitenwänden der Schublade und Blenden-Montageteile (2, 2', 2") zur Montage an einer Rückseite der Blende umfasst, wobei die Blenden-Beschlagteile (1, 1') die Blenden-Montageteile (2, 2', 2") aufnehmen, wobei diese mittels Feststellmitteln (7, 7', 7") der Blenden-Beschlagteile (1, 1') und Feststellbolzen (3, 3', 3") der Blenden-Montageteile (2, 2', 2") verbindbar sind, wobei jedes der Blenden-Montageteile (2, 2`, 2") Mittel (4, 4', 4") zur Neigungseinstellung der Blende aufweist, die mit jeweils einem als Exzenterbolzen ausgebildeten Einstellkörper (5, 5') der Blenden-Beschlagteile (1, 1') in Wirkverbindung stehen und die Blende um eine parallel zur Boden- oder Deckseite der Schublade verlaufende Achse verschwenken, und wobei die Feststellmittel (7`, 7") jeweils in einer Führungspartie verschiebbar angeordnet und entlang der Führungspartie zwischen einer geöffneten Position der Feststellmittel (7`, 7") und einer geschlossenen Position der Feststellmittel (7`, 7") verfahrbar sind,
**dadurch gekennzeichnet,**
**dass** entweder die Mittel zur Neigungsverstellung eine zum Blenden-Beschlagteil (1) gerichtete Gabel (4) des Blenden-Montageteils (2) umfassen, die den Exzenterbolzen (5) aufnimmt oder
**dass** die Mittel zur Neigungsverstellung ein längliches, auf dem Blenden-Beschlagteil (1') vertikal angeordnetes Leitblech (8) umfassen, wobei der Exzenterbolzen (5`) bzw. ein Ende (9') des Leitblechs (8) abwechselnd an Endanlageflächen (4', 4") des Blenden-Montageteils (2') und einem über diesem angeordneten, zusätzlichen Blenden-Montageteil (2") anlegbar sind und wobei ein zweites Ende (9) des Leitblechs (8) mit dem Exzenterbolzen (5`) in Verbindung steht.

2. Befestigungsbeschlag nach einem der vorhergehenden Ansprüche,
**dadurch gekennzeichnet,**
**dass** die Achse (5a, 5a`) des Exzenterbolzen (5, 5') und die Verschwenkachse der Blende parallel verlaufen.

3. Befestigungsbeschlag nach einem der vorhergehenden Ansprüche,
**dadurch gekennzeichnet,**
**dass** die Blende um einen Winkel von bis zu +/- 5 Grad verschwenkbar ist.

4. Befestigungsbeschlag nach einem der vorhergehenden Ansprüche,
**dadurch gekennzeichnet,**
**dass** der Exzenterbolzen (5`) durch eine Ausnehmung des Leitblechs (8) an seinem einen Ende (9) geführt und im Blenden-Beschlagteil (1') gelagert ist und dass das Leitblech (8) an seinem anderen Ende (9') ein um 90° abgewinkeltes Teil aufweist.

5. Befestigungsbeschlag nach einem der vorhergehenden Ansprüche,
**dadurch gekennzeichnet,**
**dass** das Blenden-Montageteil (2, 2', 2") relativ zum Blenden-Beschlagteil (1, 1') vertikal verstellbar ist.

6. Befestigungsbeschlag nach einem der vorhergehenden Ansprüche,
**dadurch gekennzeichnet,**
**dass** das Blenden-Montageteil (2, 2', 2") relativ zum Blenden-Beschlagteil (1, 1') horizontal verstellbar ist.

7. Befestigungsbeschlag nach einem der vorhergehenden Ansprüche,
**dadurch gekennzeichnet,**
**dass** mindestens ein Auslöseelement (6) zum Lösen der Verbindung zwischen Feststellmittel (7, 7', 7") und dem Blenden-Montageteil (2, 2', 2") an dem Blendenbeschlagteil (1, 1') vorgesehen ist.

8. Befestigungsbeschlag nach einem der vorhergehenden Ansprüche,
**dadurch gekennzeichnet,**
**dass** das Blenden-Beschlagteil (1') mindestens zwei Feststellmittel (7`, 7") aufweist, wobei die einzelnen Feststellmittel mittels separater Auslöseelemente (6) lösbar sind.

9. Befestigungsbeschlag nach einem der vorhergehenden Ansprüche,
**dadurch gekennzeichnet,**
**dass** durch Betätigen eines einzelnen Auslöseelements (6) an einem Blenden-Beschlagteil (1 `) die Verbindungen zwischen mindestens zwei Blenden-Montageteilen (2', 2") und den jeweiligen Feststellmitteln (7`, 7") des Blenden-Beschlagteils (1') lösbar sind, wobei eine Entkoppelungseinrichtung mit dem Auslöseelement (6) in Wirkverbindung steht, und ausgebildet ist, die einzelnen Verbindungen zwischen Feststellmitteln (7`, 7") und Blenden-Montageteilen (2', 2") verzögert beziehungsweise zeitlich versetzt zu einander zu lösen.

## Claims

1. A fastening fitting for fastening a panel to a drawer, the fastening fitting comprising panel fitting parts (1, 1') for mounting on side walls of the drawer and panel mounting parts (2, 2', 2") for mounting on a rear side of the panel, the panel fitting parts (1, 1') receiving the panel mounting parts (2, 2', 2"), these being connectable by means of locking means (7, 7', 7") of the panel fitting parts (1, 1') and locking pins (3, 3', 3") of the panel mounting parts (2, 2', 2"), each of the panel mounting parts (2, 2', 2") comprising means (4, 4', 4") for adjusting the inclination of the panel, which means are operatively connected in each case to an adjusting body (5, 5'), designed as an eccentric pin, of the panel fitting parts (1, 1') and pivot the panel about an axis running parallel to the bottom or top side of the drawer, and wherein the locking means (7', 7") are each displaceably arranged in a guide section and are movable along the guide section between an open position of the locking means (7', 7") and a closed position of the locking means (7', 7"),
**characterised in that**
**in that** either the means for adjusting the inclination comprise a fork (4) of the panel mounting part (2), which fork is directed towards the panel fitting part (1) and receives the eccentric bolt (5), or
**in that** the means for adjusting the inclination comprise an elongated guide plate (8) arranged vertically on the panel fitting part (1'), the eccentric bolt (5') or one end (9') of the guide plate (8) being alternately one end (9') of the guide plate (8) can be placed alternately against end contact surfaces (4', 4") of the cover mounting part (2') and an additional cover mounting part (2") arranged above the latter, and a second end (9) of the guide plate (8) being connected to the eccentric bolt (5').

2. Fastening fitting according to one of the preceding claims,
**characterised in that**
that the axis (5a, 5a') of the eccentric pin (5, 5') and the swivel axis of the orifice plate are parallel.

3. Fastening fitting according to one of the preceding claims,
**characterised in that**
that the aperture can be swiveled by an angle of up to +/- 5 degrees.

4. Fastening fitting according to any of the preceding claims,
**characterised in that**
**in that** the eccentric bolt (5') is guided through a recess in the baffle plate (8) at one end (9) thereof and is mounted in the panel fitting part (1'), and
**in that** the baffle (8) has a part angled at 90° at its other end (9').

5. Fastening fitting according to any of the preceding claims,
**characterised in that**
that the panel mounting part (2, 2', 2") is vertically adjustable relative to the panel fitting part (1, 1').

6. Fastening fitting according to any of the preceding claims,
**characterised in that**
that the panel mounting part (2, 2', 2") is horizontally adjustable relative to the panel fitting part (1, 1').

7. Fastening fitting according to any of the preceding claims,
**characterised in that**
**in that** at least one release element (6) for releasing the connection between locking means (7, 7', 7") and the panel mounting part (2, 2', 2") is provided on the panel fitting part (1, 1').

8. Fastening fitting according to any of the preceding claims,
**characterised in that**
**in that** the screen fitting (1') has at least two locking means (7', 7"), the individual locking means being releasable by means of separate release elements (6).

9. Fastening fitting according to any of the preceding claims,
**characterised in that**
**in that**, by actuating an individual release element (6) on a panel fitting part (1'), the connections between at least two panel fitting parts (2', 2") and the respective fixing means (7', 7") of the panel fitting part (1') can be released, wherein a decoupling device is operatively connected to the release element (6) and is designed to release the individual connections between locking means (7', 7") and panel mounting parts (2', 2") in a delayed manner or with a time delay relative to one another.

## Revendications

1. Console de fixation pour la fixation d'un diaphragme à un tiroir où la console de fixation se compose de pièces de ferrure de diaphragme (1,1`) pour le montage sur des parois latérales du tiroir ainsi que de pièces de montage du tiroir (2,2`, 2") pour le montage du verso du tiroir où les pièces de montage du tiroir (1, 1') sont absorbées par des pièces de montage du tiroir (2,2',2") où ces dernières sont connectables grâce à des moyens de blocage (7, 7', 7") des pièces de ferrure du tiroir (1, 1') et de boulons de blocage (3, 3', 3") des pièces de montage du tiroir (2, 2) où chacune des pièces de montage du tiroir (2, 2', 2") présente davantage de moyens (4, 4', 4") pour le réglage d'inclinaison du tiroir se trouvant respectivement en liaison fonctionnelle avec son montage mâle (5, 5`) formé en boulon excentrique des pièces de ferrure du tiroir (1, 1') et le tiroir pivote autour d'un axe étendu parallèlement au côté inférieur et à la face de recouvrement du tiroir et où les moyens de blocage (7`, 7") sont disposés respectivement sur une partie de guidage à titre coulissant et sont mobiles tout au long de la partie de guidage entre une position ouverte des moyens de blocage (7`, 7") et une position fermée des moyens de blocage (7`, 7") est **caractérisée** de sorte que soit les moyens pour le réglage d'inclinaison comporte une fourche (4) orientée vers la pièce de ferrure du tiroir de la pièce de montage du tiroir (2) absorbant le boulon excentrique (5) et que les moyens pour le réglage d'inclinaison comportent un déflecteur oblong (8) disposé verticalement sur la pièce de ferrure du tiroir (1) où le boulon excentrique (5) ou le cas échéant l'extrémité (9) du déflecteur (8) sont appliqués alternativement sur les surfaces terminales (4`, 4") de la pièce de montage du tiroir (2) et d'une pièce de montage du tiroir (2) supplémentaire disposée sur elle et où une deuxième extrémité (9) du déflecteur (8) se trouve en liaison avec le boulon excentrique (5).

2. Console de fixation selon l'une des revendications précédentes est **caractérisée** de sorte que l'axe (5a, 5a`) du boulon excentrique (5, 5`) et l'axe de pivotement du tiroir s'étendent parallèlement.

3. Console de fixation selon l'une des revendications précédentes est **caractérisée** de sorte que le tiroir est pivotant d'un angle de jusqu'à +/- 5 grade.

4. Console de fixation selon l'une des revendications précédentes est **caractérisée** de sorte que le boulon excentrique (5`) est conduit par le biais de l'évidement du déflecteur (8) à son extrémité (9) et est stocké dans la pièce de ferrure du tiroir (1') et que le déflecteur (8) présente à son extrémité (9') une pièce inclinée autour du 90°.

5. Console de fixation selon l'une des revendications précédentes est **caractérisée** de sorte que la pièce de montage du tiroir (2, 2', 2") est relativement et verticalement ajustable en rapport avec la pièce de ferrure du tiroir (1, 1').

6. Console de fixation selon l'une des revendications précédentes est **caractérisée** de sorte que la pièce de montage du tiroir (2, 2', 2") est relativement et horizontalement ajustable en rapport avec la pièce de ferrure du tiroir (1, 1').

7. Console de fixation selon l'une des revendications précédentes est **caractérisée** de sorte qu'au minimum un élément déclencheur (6) est prévu pour le déclenchement de la liaison entre les moyens de blocage (7, 7', 7") et la pièce de montage du tiroir (2, 2', 2") sur la pièce de ferrure du tiroir (1, 1').

8. Console de fixation selon l'une des revendications précédentes est **caractérisée** de sorte que la pièce de ferrure du tiroir (1 ') présente au minimum deux moyens de blocage (7`, 7") où les différents moyens de blocage sont amovibles par le biais d'éléments de déclenchements particuliers.

9. Console de fixation selon l'une des revendications précédentes est **caractérisée** de sorte que les connexions entre au minimum deux pièces de montage du tiroir (2', 2") et les moyens de blocage respectifs (7`, 7") de la pièce de ferrure du tiroir (1 ') sont amovibles après l'actionnement de chaque élément de déclenchement (6) sur une pièce de ferrure du tiroir (1') où un dispositif de découplage se trouve en liaison active avec l'élément de déclenchement (6) et est formé pour déclencher les différentes connexions les unes les autres retardement ou le cas échéant avec un décalage temporel entre les moyens de blocage (7',7") et les pièces de montage du tiroir (2', 2").
